# EUROPÄISCHE PATENTSCHRIFT

(11) **EP 1 919 670 B1**
(45) Veröffentlichungstag und Bekanntmachung des Hinweises auf die Patenterteilung: **27.01.2010**
(21) Anmeldenummer: 06791336.8
(22) Anmeldetag: 31.08.2006
(51) Int. Cl.: B25B 11/00

(54) **VORRICHTUNG ZUM HALTEN EINES KOLBENS IN EINER ANLAGE ZUM BESCHICHTEN VON KOLBEN**
DEVICE FOR HOLDING A PISTON IN A PLANT FOR COATING PISTONS
DISPOSITIF POUR MAINTENIR UN PISTON DANS UNE INSTALLATION DE REVETEMENT DE PISTONS

(30) Priorität: 01.09.2005 DE 102005041404
(43) Veröffentlichungstag der Anmeldung: 14.05.2008
(73) Patentinhaber: Mahle International GmbH, 70376 Stuttgart (DE)
(72) Erfinder: RIENECKER, Joachim, 63826 Geiselbach (DE)
(74) Vertreter: Pohle, Reinhard
(86) Internationale Anmeldenummer: PCT/DE2006/001530
(87) Internationale Veröffentlichungsnummer: WO 2007/025532

(56) Entgegenhaltungen:
- DE-A1- 2 854 359
- US-A- 3 460 239
- US-A- 5 284 229
- US-A- 5 435 873
- US-A- 5 534 126
- US-A- 6 019 357
- US-A1- 2005 056 541

## Beschreibung

Die Erfindung betrifft die Verwendung einer Vorrichtung zum Haltern eines Kolbens in einer Anlage zum Beschichten von Kolben nach dem Oberbegriff des Anspruches 1.

Aus der US-Patentschrift mit der Nummer 5,435,873 ist eine Anlage zum Beschichten von Kolben bekannt, in der die Kolben von einem auf einer Drehachse eines Elektromotors befestigen Tauchkolben gehalten werden, dessen kolbenförmiges Ende und dessen buchsenförmiges Ende von einer Druckfeder auf Abstand voneinander gehalten werden und jeweils in einer Bolzenbohrung des Kolbens eingeführt sind. Der Elektromotor versetzt die Kolben in Rotation, sodass die jeweils in einer eigenen Wanne zur Aufname des Beschichtungsmaterial angeordneten Kolben beschichtet werden. Nachteilig ist hierbei, dass die bekannte Kolbenhalterung sehr kompliziert aufgebaut ist, und dass es einen großen Aufwand erfordert, den Kolben an der Halterung zu befestigen.

Aufgabe der Erfindung ist es, die Nachteile des Standes der Technik zu vermeiden.

Gelöst wird die Aufgabe mit den im Kennzeichen des Hauptanspruches stehenden Merkmalen. Zweckmäßige Ausgestaltungen der Erfindung sind Gegenstand der Unteransprüche.

Ein Ausführungsbeispiel der Erfindung wird im Folgenden anhand der Zeichnungen beschrieben. Es zeigen
- Fig. 1: eine Kolbenhalterung einer Beschichtungsanlage für Kolben in der Verwendung gemäß der Erfindung im Schnitt und
- Fig. 2: einen Schnitt durch die Kolbenhalterung entlang der Linie II-II in Figur 1.

Moderne Motoren werden vielfach mit aus Aluminium gefertigen Kolben ausgerüstet, wobei die Kolben zur Reduzierung des Verschleiß mit Eisen beschichtet werden. Dies erfolgt meist mit Hilfe eines elektrolytischen Beschichtungsverfahren. Eine hierzu geeignete Beschichtungsanlage besteht aus mehrere Beschichtungszellen, die jeweils eine größere Anzahl von Kolbenhalterungen 2 aufweisen, auf denen die Kolben befestigt werden.

Die in Fig. 1 dargestellte Halterung 2 eines Kolbens 1 besteht aus einer Auflage 3, auf der ein Sockel 4 mittels einer Sechskantschrauben 6 befestigt ist. Die Auflage 3 weist eine vertikal, d.h., parallel zur Kolbenachse 17 liegende Gewindebohrung 5 mit Innengewinde auf, in die zur Halterung eines aus Messing gefertigten Ausrichtteiles 7 die Innensechskantschraube 6 eingeschraubt ist. Zur Aufnahme der Schraube 6 weist das Ausrichtteil 7 eine dreigeteilte, durchgehende Bohrung 8 auf, die aus einem oberen, dem Kolbenboden zugewandten Teil 9 mit einem Durchmesser, der etwas größer als der Durchmesser des Kopfes 12 der Schraube 6 ist, aus einem mittleren Teil 10, dessen Durchmesser kleiner als der Durchmesser des Schraubenkopfes 12 aber größer als der Durchmesser des Schraubenschaftes 13 ist, und aus einem unteren Teil 11 besteht, dessen Durchmesser größer als der Durchmesser des mittleren Teiles 10 der Bohrung 8 ist. Der mittlere Teil 10 der Bohrung 8 erhält dadurch die Form eines nach innen gerichteten Kragens, auf dessen obere Fläche der Schraubenkopf aufliegt. Hierdurch ergibt sich zwischen dem unteren Teil 11 der Bohrung 8 und dem Schraubenschaft 13 Platz zur Aufnahme einer spiralförmigen Druckfeder 14, deren unteres Ende auf dem Sockel 4 aufliegt, und deren oberes Ende an der unteren Fläche des Kragens 10 anliegt.

Die axiale Länge des Ausrichtteiles 7 ist derart bemessen, dass sich im entspannten Zustand der Druckfeder 14 ein Spalt 15 (Fig. 2) zwischen dem Ausrichtteil 7 und dem Sockel 4 ergibt, und dass das Ausrichtteil 7 auf der Druckfeder 14 aufliegt und damit in Richtung des Pfeiles 16 (Fig. 2) elastisch nachgiebig gelagert ist. Zudem weist das Ausrichtteil 7 in dem in Fig. 1 dargestellten Schnitt nach oben konisch zulaufende Flächen 19 auf.

Der Kolben 1 wird auf der Kolbenhalterung 2 befestigt, indem er mit leichtem Druck so auf das Ausrichtteil 7 aufgeschoben wird, dass die schrägen Flächen 19 des Ausrichtteiles 7 an den Innenflächen **26** der Bolzennaben 18 zur Anlage gelangen. Hierbei gibt das Ausrichtteil 7 in Richtung des Pfeiles 16 kurzfristig elastisch nach, und die Flächen 19 des Ausrichtteiles 7 verkeilen sich mit den Innenflächen **26** der Bolzennaben 18, wodurch verhindert wird, dass sich der Kolben 1 auf dem Ausrichtteil 7 verdreht und sich gegenüber dem Ausrichtteil 7 senkrecht zur Kolbenachse 17 verschiebt.

Der in Fig. 2 dargestellte Schnitt durch die Kolbenhalterung 2 entlang der Linie II-II in Fig. 1 zeigt, dass das in Richtung des Pfeiles 16 bewegliche Ausrichtteil 7 ebenso wie der Sockel 4 beidseitig der Schraube 6 Sacklochbohrungen 20 bis 23 aufweisen, wobei die Bohrungen 20 und 22 ebenso wie die Bohrungen 21 und 23 koaxial zueinander angeordnet sind, und wobei das Bohrungspaar 20, 22 wie auch das Bohrungspaar 21, 23 der Aufnahme je eines Stiftes 24, 25 dienen. Hierbei sind die Stifte 24 und 25 in den Bohrungen 22 und 23 des Sockels 4 fest eingepasst, während die Bohrungen 20 und 21 des Ausrichtteiles 7 einen etwas größeren Durchmesser als die Stifte 24, 25 haben, sodass das Ausrichtteil 7 auf den Stiften 24, 25, in Richtung des Pfeiles 16 beweglich gelagert ist.

Bei einer Bewegung des Ausrichtteiles 7 in Richtung des Pfeiles 16 bilden die Stifte 24 und 25 somit eine exakte Führung für das Ausrichtteil 7. Zudem verhindern die Stifte 24 und 25, dass sich das Ausrichtteil 7 und damit der darauf befestigte Kolben um die Achse 17 verdrehen und in horizontaler Richtung senkrecht zur Achse 17 verschieben. Sowohl die feste Lagerung des Kolbens 1 auf dem Ausrichtteil 7 als auch die verdrehsichere und in horizontaler Richtung verschiebesichere Lagerung des Ausrichtteiles 7 auf dem Sockel 4 bringen den Vorteil mit sich, dass der Kolben 1 unabhängig von Maßtoleranzen insb. der Innenflächen der Bolzennaben 18 in der Beschichtungsanlage unbeweglich gelagert ist, und dass sich somit bei der elektrolytische Beschichtung des Kolbens 1 eine gleichmäßige Abbildung des Schichtbildes auf dem Kolbenschaft ergibt.

### Bezugszeichenliste

- 1: Kolben
- 2: Halterung, Kolbenhalterung, Vorrichtung zum Haltern eines Kolbens
- 3: Auflage
- 4: Sockel
- 5: Gewindebohrung
- 6: Innensechskantschraube, Schraube
- 7: Ausrichtteil
- 8: Bohrung
- 9: oberer Teil der Bohrung 8
- 10: mittlerer Teil der Bohrung 8, Kragen
- 11: unterer Teil der Bohrung 8
- 12: Kopf der Schraube 6, Schraubenkopf
- 13: Schraubenschaft
- 14: Druckfeder
- 15: Spalt
- 16: Pfeil
- 17: Kolbenachse, Achse
- 18: Bolzennabe
- 19: Flächen
- 20 bis 23: Sacklochbohrung
- 24, 25: Stift
- **26**: **Innenflächen der Bolzennaben 18**

## Patentansprüche

1. Verwendung einer Vorrichtung (2), wobei die Verwendung in dem Haltern eines Kolbens (1) für einen Motor in einer Anlage zum Beschichten des Kolbens (1) besteht, wobei der Kolben auf der dem Kolbenboden abgewandten Seite Bolzennaben (18) aufweist, deren Innenflächen (26) in Richtung des Kolbenbodens konisch zulaufen,
**dadurch gekennzeichnet, dass** die Vorrichtung (2) ein Ausrichtteil (7) aufweist, das auf einer Auflage (3) der Vorrichtung (2) in Richtung einer Achse (17) des Kolbens (1) elastisch nachgiebig angeordnet ist, und das zwei einander gegenüberliegende, in Richtung der Achse (17) und von der Auflage (3) wegweisend konisch zulaufende Flächen (19) aufweist, wobei bei der Befestigung des Kolbens (1) auf der Vorrichtung (2) die Innenflächen (26) der Bolzennaben (18) auf den Flächen (19) des Ausrichtteiles (7) zur Anlage gelangen.

2. Verwendung einer Vorrichtung nach Anspruch 1, **gekennzeichnet durch** die Verwendung eines Sockels (4), auf dem das Ausrichtteil (7) mittels eines Schraube (6) unter Bildung eines Spaltes (15) zwischen Sockel (4) und Ausrichtteil (7) gehalten wird, wobei die Schraube (6) in einer Bohrung (8) des Ausrichtteiles (7) geführt und in einer Gewindebohrung (5) des Sockels (4) eingeschraubt ist, und wobei die Bohrung (8) einen nach innen gerichteten Kragen (10) aufweist, auf dessen obere Fläche der Schraubenkopf (12) aufliegt, und an dessen untere Fläche eine spiralförmige Druckfeder (14) anliegt, deren anderes Ende auf dem Sockel (4) aufliegt, und die den Sockel (4) unter Bildung des Spaltes (15) auf Abstand vom Ausrichtteil (7) hält.

3. Verwendung einer Vorrichtung nach Anspruch 2, **dadurch gekennzeichnet, dass** ein Ausrichtteil (7) mit mindesten zwei nach unten gerichtete Sacklochbohrungen (20, 21) und ein Sockel (4) mit nach oben gerichteten Sacklochbohrungen (22, 23) verwendet werden, wobei die nach obengerichteten Sacklochbohrungen (22, 23) den nach unten gerichteten Sacklochbohrungen (20, 21) gegenüberliegen, wobei die gegenüberliegenden Sachlochbohrungen (20 und 22, 21 und 23) koaxial zueinander angeordnet sind, und wobei in den gegenüberliegenden Sacklochbohrungen (20 und 22, 21 und 23) je ein Stift (24, 25) zur Führung des Ausrichtteiles (7) angeordnet ist.

4. Verwendung einer Vorrichtung nach Anspruch 3, **dadurch gekennzeichnet, dass** Stifte (24, 25) verwendet werden, die in den Bohrungen des Sockels (4) fest eingepasst sind, wobei die Bohrungen (20, 21) des Ausrichtteiles (7) einen um ein solches Maß größeres Durchmesser als die Stifte (24, 25) haben, dass das Ausrichtteil (7) auf den Stiften (24, 25) beweglich gelagert ist.

5. Verwendung einer Vorrichtung nach einem der Ansprüche 1 bis 4, **dadurch gekennzeichnet, dass** ein Ausrichtteil (7) aus Messing verwendet wird.

## Claims

1. Use of a device (2) holding a piston (1) for a motor in an installation for the coating of the piston (1) on the side turned away from the piston and featuring a bolt boss (18), the inner surfaces (26) of which taper in the direction of the piston head,
**characterised by** the device (2) an alignment component (7) which is designed so as to be elastically pliant on a support plate (3) of the device (2) in the direction of the axle (17) of the piston (1) and which features two surfaces (19) positioned opposite one another in the direction of the axle (17) and tapering away from the support plate (3), whereby, for the fixing of the piston (1) on the device (2) the inner surfaces (26) of the bolt boss (18) reach the surfaces (19) of the alignment component (7) unit.

2. Use of a device according to claim 1 **characterised by** the use of a bed plate (4) on which the alignment component (7) is held by means of a screw (6) forming a gap (15) between the bed plate (4) and the alignment component (7) whereby the screw (6) is led into a drilling (8) in the alignment component (7) and is screwed into a threaded hole (5) in the bed plate (4) and whereby the drilling (8) features a collar (10) directed towards the inside on the upper surface of which the screw head (12) rests and on the underneath side of which rests a spiral-shaped compression spring (14) the other end of which rests on the bed plate (4) and keeps the bed plate (4) at a clearance distance from the alignment component (7) by the formation of the gap (15).

3. Use of a device according to claim 2, **characterised by** an adjustment component (7) with at least two stud hole drillings (20, 21) pointing downwards and a bed plate (4) with stud hole drillings (22, 23) pointing in an upwards direction are used, whereby the stud hole drillings (22, 23) pointing in the upwards direction lie opposite the stud hole drillings facing downwards (20, 21), whereby the stud hole drillings lying opposite one another (20 and 22, 21 and 23) are designed to be coaxial to one another and whereby a pin (24, 25) is designed to be in the stud hole drillings lying opposite one another (20 and 22, 21 and 23) in order to guide the alignment component (7).

4. Use of a device according to Claim 3, **characterised by** pins (24, 25) are used which are firmly fixed into the drillings of the bed plate (4) whereby the drillings (20, 21) of the adjustment components (7) have a diameter sufficiently larger than the pins (24, 25) such that the alignment component (7) is movably mounted on the pins (24, 25).

5. Use of a device according to claims 1 to 4 **characterised by** an adjustment component (7) made of brass is used.

## Revendications

1. Utilisation d'un dispositif (2) l'utilisation comportant le maintien d'un piston (1) pour un moteur à combustion interne dans une installation de revêtement du piston (1), le piston présentant sur le côté opposé au fond de piston des bossages d'axe (18), dont les surfaces intérieures (26) sont effilées en direction du fond de piston,
**caractérisée en ce que** le dispositif (2) présente une pièce d'alignement (7) qui est disposée sur un support (3) du dispositif (2) de façon à pouvoir être déformée élastiquement dans la direction d'un axe (17) du piston (1), et qui présente deux faces opposées (19) effilées en direction de l'axe (17) et s'éloignant du support (3), les surfaces intérieures (26) des bossages d'axe (18) venant en appui sur les surfaces (19) de la pièce d'alignement (7) lors de la fixation du piston (1) sur le dispositif (2).

2. Utilisation d'un dispositif selon la revendication 1, **caractérisée par** l'utilisation d'un culot (4), sur lequel la pièce d'alignement (7) est maintenue au moyen d'une vis (6) en formant un interstice (15) entre le culot (4) et la pièce d'alignement (7), la vis (6) étant guidée dans un alésage (8) de la pièce d'alignement (7) et vissée dans un taraudage (5) du culot (4), et l'alésage (8) présentant un collet (10) orienté vers l'intérieur, sur la surface supérieure duquel repose la tête de vis (12) et sur la surface inférieure duquel repose un ressort à pression (14) en spirale, dont l'autre extrémité repose sur le culot (4), et qui maintient le culot (4) en formant l'interstice (15) à distance de la pièce d'alignement (7).

3. Utilisation d'un dispositif selon la revendication 2, **caractérisée en ce qu'**une pièce d'alignement (7) comprenant au moins deux alésages borgnes orientés vers le bas (20, 21) et un culot (4) comprenant des alésages borgnes orientés vers le haut (22, 23), les alésages borgnes orientés vers le haut (22, 23) étant opposés aux alésages borgnes orientés vers le bas (20, 21), les alésages borgnes opposés (20 et 22, 21 et 23) étant disposés de manière coaxiale les uns par rapport aux autres, et une cheville (24, 25) étant disposée à chaque fois dans les alésages borgnes opposés (20 et 22, 21 et 23) pour guider la pièce d'alignement (7).

4. Utilisation d'un dispositif selon la revendication 3, **caractérisée en ce que** des chevilles (24, 25) sont utilisées, qui sont adaptées de manière fixe dans les alésages du culot (4), les alésages (20, 21) de la pièce d'alignement (7) ayant un diamètre supérieur aux chevilles (24, 25) au point que la pièce d'alignement (7) est logée de manière mobile sur les chevilles (24, 25).

5. Utilisation d'un dispositif selon l'une quelconque des revendications 1 à 4, **caractérisée en ce qu'**une pièce d'alignement (7) en laiton est utilisée.
